# EUROPÄISCHE PATENTANMELDUNG

(11) **EP 0 424 642 A1**
(43) Veröffentlichungstag der Anmeldung: **02.05.1991**
(21) Anmeldenummer: 90116803.9
(22) Anmeldetag: 01.09.1990
(51) Int. Cl.: A63B 5/00, A63B 5/16, A63J 23/00

(54) **Einrichtung zum sportlichen Springen im freien Fall mittels eines Gummiseils**

(30) Priorität: 09.09.1989 DE 8910798 U; 09.09.1989 ES 8903389 U
(71) Anmelder: Meyer, Ralf, D-8703 Ochsenfurt (DE); Angly, Peter, D-8703 Ochsenfurt (DE)
(72) Erfinder: Meyer, Ralf, D-8703 Ochsenfurt (DE); Angly, Peter, D-8703 Ochsenfurt (DE)

(57) **Zusammenfassung**

Das Sprunggerüst (10) trägt an seinem oberen Ende eine Absprungplattform (13) mit Absprungstelle (20).
Der Springer ist über Fußfesselvorrichtungen, Hüft-, und/oder Schultergurte mit dem freien Ende des Gummiseils (29) verbunden.
Das andere ende des Gummiseils ist mit einem im wesentlichen nicht elastischen Seil verbunden, welches über eine Umlenkrolle und durch eine Seilklemme geführt, auf eine entweder motorisch oder von Hand antreibbare Seilwinde aufgewickelt ist, welche auf der Plattform befestigt ist.
Das Sprunggerüst kann zwei-, drei-, oder vierbeinig ausgeführt sein und besteht aus für Hochbau üblicherweise verwendeten Materialien.
Die Absprungsplattform kann mit einem Aufzug (36) und/oder einer Treppe erreicht werden.

## Beschreibung

### Einrichtung zum sportlichen Springen im freien Fall mittels eines Gummiseils

Die Neuerung bezieht sich auf eine Einrichtung zum sportlichen Springen im freien Fall mittels eines Gummiseils, welches mit dem einen Ende an der Einrichtung fixiert und mit dem anderen Ende über Haltemittel mit elastischen Einlagen an den Fesseln der Beine eines Springers befestigbar ist.

Es ist ferner bekannt, das sportliche Springen im freien Fall mittels eines Gummiseils von einem ortsfesten Turm oder von stillgelegten Brücken über Flußläufe durchzuführen. Dabei ist man jedoch in jedem Fall ortsgebunden und in der Ausübung dieser Sportart unflexibel bzw. beschränkt.

Der Neuerung liegt die Aufgabe zugrunde, eine Einrichtung zum sportlichen Springen im freien Fall mittels eines Gummiseils zu schaffen, die speziell für diesen Sport geeignet ist, an praktisch beliebigen Plätzen errichtet werden kann und auch ortsveränderlich ist.

Obige Aufgabe wird neuerungsgemäß gelöst durch
a) ein Sprunggerüst, das nahe seinem oberen Ende eine Absprungplattform trägt,
b) eine auf der Absprungplattform befestigte Winde oder dgl. zur Aufnahme eines im wesentlichen nicht elastischen Seils, das mit dem Gummiseil verbunden ist,
c) am freien Ende des Gummiseils befestigte Fußfesselvorrichtungen Hüft- und/oder Schultergurte und
d) eine zur Absprungplattform führende Aufstiegseinrichtung, z.b. eine Treppe oder ein Aufzug an dem Sprunggerüst.

Ein solches gerade für diese Sportart konzipiertes Sprunggerüst kann an praktisch beliebigen ausgewählten Stellen über einem natürlichen oder künstlichen Gewässer errichtet und im Bedarfsfall auch wieder demoniert werden. Wenn kein Gewässer zur Verfügung steht, kann es auch in Verbindung mit einem Auffangtuch oder -netz betrieben werden. Das Gummiseil dient dem Zweck, den Springer am Ende des freien Falls elastisch abzufangen. In jedem Fall wird die unterschiedliche Dehnung des Gummiseils bei verschiedenen Springergewichten durch die freie Länge des im wesentlichen nicht elastischen Seils kompensiert bzw. eingestellt, welches von der an der Absprungplattform befestigten Winde entsprechend abgewickelt bzw. aufgewickelt wird. Mittels der am freien Ende des Gummiseils befestigten Fußfesselvorrichtungen kann der jeweilige Springer zuverlässig bzw. sicher sowie praktisch ohne Verletzungsgefahr mit dem Gummiseil verbunden werden. Über die zur Absprungplattform führende Aufstiegseinrichtung gelangen die Springer bequem auf die Absprungplattform. Nach erfolgtem Sprung wird das im wesentlichen nicht elastische Seil um eine solche Länge von der Winde abgespult, daß der Springer z.B. von einem Boot auf dem jeweiligen natürlichen oder künstlichen Gewässer aufgenommen werden kann oder daß er gefahrlos in ein Auffangtuch oder -netz springen kann.

Ausgestaltungen der Neuerung gehen aus den Unteransprüchen hervor. So ist zweckmäßig an der Absprungplattform neben der Winde eine Seilklemme für das im wesentlichen nicht elastische Seil befestigt. Normalerweise reicht bereits eine Blockierung der Winde zur Ausführung eines Sprungs aus. Die Seilklemme, in der das im wesentlichen nicht elastische Seil verankert werden kann, stellt daher ein zusätzliches Sicherheitselement dar.

Wenn nach einer weiteren Ausgestaltung der Neuerung an der Absprungstelle an der Absprungplattform eine Umlenkrolle für das im wesentlichen nicht elastische Seil vorgesehen und die Seilklemme zwischen der Umlenkrolle und der Winde angeordnet ist, wird einerseits das im wesentlichen nicht elastische Seil beim Sprung geschont und andererseits die handhabung der Seilklemme zur Verankerung (Arretierung) dieses Seils vor einem Sprung erleichtert.

Die Absprungstelle kann am Rand der Absprungplattform angeordnet sein.

Bei einer Alternativlösung ist die Absprungstelle an einer Öffnung in der Absprungplattform vorgesehen.

Die Winde kann eine von Hand oder motorisch antriebbare Seilwinde sein, auf deren Trommel das im wesentlichen nicht elastische Seil aufgewickelt ist.

Nach einer weiteren Alternativlösung gemäß der Neuerung kann das Gummiseil an einem Fußteil des Sprunggerüsts verankert, durch dieses nach oben zur Absprungplattform geführt und unterhalb dieser mit dem im wesentlichen nicht elastischen Seil verbunden sein, das über Umlenkrollen zur Absprungstelle geführt ist und an seinem freien Ende die Fußfesselvorrichtungen trägt.

Das Sprunggerüst kann zwei jeweils beidseitig durch Seile abspannbare Stützen aufweisen, die nahe ihren oberen Enden die Absprungplattform portalartig tragen.

Gemäß einer weiteren Ausführungsform der Neuerung kann das Sprunggerüst vier Stützen aufweisen, wobei sich die Absprungplattform zwischen je zwei Stützen erstreckt.

Nach noch einer weiteren Ausgestaltung der Neuerung kann das Sprunggerüst aus einer Dreibeinkonstruktion bestehen.

Die Fußfesselvorrichtungen können durch z.B. mittels Schnallenverschlüsse oder dergleichen vorspannbare, Längsgeteilte Hülsen mit elastischer Auskleidung gebildet sein.

Die Neuerung wird anschließend anhand der Zeichnungen mehrerer Ausführungsbeispiele erläutert. Es zeigen:
Figur 1 eine Vorderansicht einer ersten portalartigen Ausführungsform eines Sprunggerüsts;
Figur 2 eine Seitenansicht des Sprunggerüsts der Fig. 1;
Figur 3 eine Draufsicht der Sprunggerüsts der Fig. 1 entlang der Linie III - III in Fig. 1;
Figur 4 eine Teilansicht der Absprungplattform an dem Sprunggerüst der Figuren 1 - 3 mit einer motorisch antreibbaren Seilwinde, einer Seilklemme und einer Umlenkrolle für das im wesentlichen nicht elastische Seil, welches mit dem hier nicht sichtbaren Gummiseil verbunden ist;
Figur 5 eine Einzelheit betreffend die Verbindung von zwei im wesentlichen nicht elastischen Seilen mit zwei Gummiseilen;
Figur 6 eine Draufsicht einer Ausführungsform der Fußfesselvorrichtungen;
Figur 7 eine vergrößerte Seitenansicht von einem Teil einer Stütze des Sprunggerüsts der Figuren 1 - 3;
Figur 8 eine Schnittansicht entlang der Linie VIII - VIII in Figur 7;
Figur 9 eine Draufsicht von einer weiteren Ausführungsform eines Sprunggerüsts mit vier Stützen;
Figur 10 eine Seitenansicht noch einer weiteren Ausführungsform eines Sprunggerüsts in Form einer Dreibeinkonstruktion und
Figur 11 eine Draufsicht des Sprunggerüsts der Figur 10.

In Figur 1 ist eine bevorzugte Ausführungsform eines Sprunggerüsts 10 gezeigt, welches zwei gleichartige Stützen 11 aufweist, die auf Fundamente 12 aufgelagert sind. Die Stützen 11 bestehen jeweils aus einer in den Figuren 7 und 8 deutlicher gezeigten Metallgitterkonstruktion und tragen nahe ihren oberen Enden eine Absprungplattform 13, die durch eine Dachkonstruktion 14 abgedeckt ist, welche auf den oberen Enden der Stützen 11 angeordnet ist.

Jede Stütze 11 ist an zwei gegenüberliegenden Seiten durch Seile 15 abgespannt, die mit ihren unteren Enden an im Boden eingelassenen Verankerungen 16 befestigt sind.

Die Stützen 11 bilden mit der Absprungplattform 13 eine portalartige Konstruktion, welche beim Ausführungsbeispiel über einem Wasserbecken 17 angeordnet ist. Das portalartige Sprunggerüst 10 kann jedoch auch z.B. über einem Flußlauf oder im Strandbereich eines Binnensees oder einer Meeresküste aufgebaut sein.

Im Hohlraum der gemäß Fig. 1 linken Stütze 11 ist ein Personenaufzug 18 eingebaut, der die Springer zur Absprungplattform 13 bringt.

Die Absprungplattform 13 ist allseitig z.B. mit einem Geländer 19 versehen, wobei an einer Längsseite der Absprungplattform 13 im Geländer 19 eine Aussparung vorgesehen ist, die durch eine Tür 21 verschließbar ist. Die Aussparung im Geländer 19 deckt sich bei diesem Ausführungsbeispiel also mit der Absprungstelle 20 am Rand der Absprungplattform 13. In diesem Bereich ist auf der Absprungplattform 13 eine Winde 22 in Form einer Seilwinde befestigt, deren Seiltrommel 23 durch einen Antriebsmotor 24 über ein Getriebe 25 in beiden Drehrichtungen antreibbar ist. Auf der Seiltrommel 23 ist ein im wesentlichen nicht elastisches Seil 26 aufgewickelt, welches sich durch eine Seilklemme 27 über eine Umlenkrolle 28 von der Absprungplattform 13 nach unten erstreckt. Die Seilklemme 27 und Umlenkrolle 28 sind gleichfalls an der Absprungplattform 13 befestigt bzw. drehbeweglich gelagert.

Das im wesentlichen nicht elastische Seil 26 ist mit einem Gummiseil 29 (Fig.1) verbunden, an dessen freien Ende die in Fig. 1 nicht gezeigten Fußfesselvorrichtungen befestigt sind, welche zur Verbindung des Gummiseils 29 mit dem jeweiligen Springer dienen. Die unterschiedliche Dehnung des Gummiseils 29 bei Springern mit verschiedenen Gewichten wird dadurch kompensiert, daß von der Seiltrommel 23 das Seil 26 entsprechend abgewickelt oder um eine entsprechende Länge auf diese aufgewickelt wird. Um diese Einstellarbeit zu erleichtern, ist die Seilwinde 22 mit einem nicht gezeigten Seillängen-Meßgerät ausgerüstet. Nach einem erfolgten Sprung wird eine solche Länge des Seils 26 von der Seiltrommel 23 abgespult, daß der Springer z.B. von einem Boot im Wasserbecken 17 aufgenommen werden kann. Vor Ausführung eines Sprunges wird die Seilklemme 27 aktiviert, um das Seil 26 zu arretieren.

Bei dem in den Figuren 5 und 6 gezeigten Ausführungsbeispiel sind aus Sicherheitsgründen zwei Gummiseile 29 vorgesehen, die jedoch zu einem Strang miteinander verbunden sind. Die Gummiseile 29 bestehen z.B. aus einer Vielzahl einzelner Gummifäden und weisen an ihren Enden Schlaufen 30 auf, durch welche sich dei Ösen von üblichen, selbsttätig schließenden Karabinern 31 erstrecken. Die Karabiner 31 am einen Ende der Gummiseile 29 sind mit zwei im wesentlichen nicht elastischen Seilen 26 verbunden, die sich zur Seiltrommel 23 erstrecken und gleichfalls zu einem Strang miteinander verbunden sind. Für jedes Seil 26 sind eine Seilklemme 27 und eine Umlenkrolle 28 vorgesehen.

In Figur 6 sind die zwei Fußfesselvorrichtungen 32 in einer Draufsicht gezeigt. Sie sind gleichfalls über Karabiner 31 mit den Enden der Gummiseile 29 verbunden. Beim Ausführugnsbeispiel nach den Figuren 5 und 6 sind lediglich aus Sicherheitsgründen zwei Gummiseile 29 und zwei im wesentlichen nicht elastische Seile 26 vorgesehen.

Die Fußfesselvorrichtungen 32 weisen Längsgeteilte Hülsen 33 z.B. aus Kunststoff auf, die durch Schnallenverschlüsse 34 vorspannbar bzw. radial kontraktierbar sind. Die Hülsen 33 sind mit elastischen Auskleidungen 35 versehen. Die Hülsen 33 werden bei der Vorbereitung eines Sprunges an den Fesseln der Beine des betreffenden Springers befestigt, der dann nach erfolgter, oben beschriebener Längeneinstellung des Seils 26 bzw. der Seile 26 von der Absprungplattform 13 abspringen kann, wobei sich sein Körper gegen Ende des Sprungs mit dem Kopf nach unten dreht, während die Gummiseile 29 den Springer möglichst kurz über der Wasseroberfläche im Becken 17 elastisch abfangen.

Der Abstand der Absprungplattform 13 vom Boden bzw. der Wasseroberfläche im Becken 17 beträgt vorzugsweise zwischen ca. 30 - 40 Meter. Dieser Maßbereich gilt auch für die nachstehend beschriebenen Ausführungsbeispiele.

Beim Ausführungsbeispiel nach Fig.9 wird die Absprungplattform 13′ an jedem Ende von zwei gleichartigen Stützen 11′ getragen, die ihrerseits auf Fundamente 12′ aufgelagert sind. Im Hohlraum der gemäß Fig. 9 linken vorderen Stütze 11′ ist der Aufzug 18′ eingebaut, welcher die Springer zur Absprungplattform 13′ transportiert. Die Seilwinde 22 entspricht der Ausführungsform nach Fig. 4.

Das in den Figuren 10 und 11 gezeigte Sprunggerüst 10˝ ist in Form einer Dreibeinkonstruktion ausgeführt. Diese weist demzufolge drei schräg auf Fundamente 12 aufgelagerte Stützen 11˝ auf, die an ihren oberen Enden miteinander verbunden sind. Nahe ihren oberen Enden tragen die drei Stützen 11˝ eine Absprungplattform 13˝, auf der eine motorisch angetriebene Seilwinde 22 entsprechend der Ausführungsform nach Fig. 4 befestigt ist. Mit der Bezugszahl 17 ist auch hier das Wasserbecken bezeichnet, über welches das Sprunggerüst 10˝ errichtet ist.

Mit der Bezugszahl 36 ist ein in üblicher Weise ausgeführter Schrägaufzug bezeichnet, der entlang der gemäß den Figuren 10 und 11 linken Stütze 11˝ auf und ab verfahrbar ist und die Springer zur Absprungplattform 13˝ transportiert, welche durch ein Dach 37 abgedeckt ist. Die Absprungplattform 13˝ ist allseitig von einem Geländer 19˝ umgeben, in dem die verschließbare Springeröffnung an der Absprungstelle 20˝ vorgesehen ist. Die Stützen 11˝ können in der in den Figuren 7 und 8 gezeigten Metallgitterkonstruktion ausgeführt sein. Solche Metallgitterkonstruktionen werden für die Sprunggerüste 10, 10′ und 10˝ bevorzugt, wenngleich die Sprunggerüste auch aus anderen Materialien und Konstruktionen ausgeführt sein können.

## Patentansprüche

1. Einrichtung zum sportlichen Springen im freien Fall mittels eines Gummiseils, welches mit dem einen Ende an der Einrichtung fixiert und mit dem anderen Ende an den Fesseln der Beine eines Springers befestigbar ist, gekennzeichnet durch
a) ein Sprunggerüst (10), das nahe seinem oberen Ende eine Absprungplattform (13) trägt,
b) eine auf der Absprungplattform (13) befestigte Winde (22) oder dergleichen zur Aufnahme eines im wesentlichen nicht elastischen Seils (26), das mit dem Gummiseil (29) verbunden ist,
c) am freien Ende des Gummiseils (29) befestigte Fußfesselvorrichtungen (32), Hüft- und/oder Schultergurte und
d) eine zur Absprungplattform (13) führende Aufstiegseinrichtung, z.B. eine Treppe oder ein Aufzug (18; 36) an dem Sprunggerüst (10).

2.Einrichtung nach Anspruch 1, dadurch gekennzeichnet, daß an der Absprungplattform (13) neben der Winde (22) eine Seilklemme (27) für das im wesentlichen nicht elastische Seil (26) befestigt ist.

3. Einrichtung nach Anspruch 2, dadurch gekennzeichnet, daß an der Absprungstelle (20) an der Absprungplattform (13) eine Umlenkrolle (28) für das im wesentlichen nicht elastische Seil (26) vorgesehen und die Seilklemme (27) zwischen der Umlenkrolle (28) und der Winde (22) angeordnet ist.

4. Einrichtung nach einem der Ansprüche 1 - 3, dadurch gekennzeichnet, daß die Absprungstelle (20) am Rand der Absprungplattform (13) angeordnet ist.

5. Einrichtung nach einem der Ansprüche 1 - 3, dadurch gekennzeichnet, daß die Absprungstelle an einer Öffnung in der Absprungplattform vorgesehen ist.

6. Einrichtung nach Anspruch 1, dadurch gekennzeichnet, daß die Winde (22) eine von Hand oder motorisch antreibbare Seilwinde ist, auf deren Trommel (23) das im wesentlichen nicht elastische Seil (26) aufgewickelt ist.

7. Einrichtung zum sportlichen Springen im freien Fall mittels eines Gummiseils, welches mit dem einen Ende an der Einrichtung fixiert und mit dem anderen Ende an den Fesseln der Beine eines Springers befestigbar ist, dadurch gekennzeichnet, daß das Gummiseil an einem Fußteil des Sprunggerüsts verankert, durch dieses nach oben zur Absprungplattform geführt und unterhalb dieser mit dem im wesentlichen nicht elastischen Seil verbunden ist, das über Umlenkrollen zur Absprungstelle geführt ist und an seinem freien Ende die Fußfesselvorrichtungen trägt.

8. Einrichtung nach Anspruch 1 oder 7, dadurch gekennzeichnet, daß das Sprunggerüst (10) zwei jeweils beidseitig durch Seile (15) abspannbare Stützen (11) aufweist, die nahe ihren oberen Enden die Absprungplattform (13) portalartig tragen.

9. Einrichtung nach Anspruch 1 oder 7, dadurch gekennzeichnet, daß das Sprunggerüst (10′) vier Stützen (11′) aufweist und die Absprungplattform (13′) sich zwischen je zwei Stützen (11′) erstreckt.

10. Einrichtung nach Anspruch 1 oder 7, dadurch gekennzeichnet, daß das Sprunggerüst (10˝) aus einer Dreibeinkonstruktion besteht.

11. Einrichtung nach einem der Ansprüche 1 - 7, dadurch gekennzeichnet, daß die Fußfesselvorrichtungen (32) durch z.B. mittels Schnallenverschlüsse (34) oder dergleichen vorspannbare, längsgeteilte Hülsen (33) mit elastischer Auskleidung (35) gebildet sind.
